# EUROPÄISCHE PATENTSCHRIFT

(11) **EP 0 282 605 B1**
(45) Veröffentlichungstag und Bekanntmachung des Hinweises auf die Patenterteilung: **27.02.1991**
(21) Anmeldenummer: 87100496.6
(22) Anmeldetag: 16.01.1987
(51) Int. Cl.: B26B 29/02, B24D 15/08

(54) **Abenteuermesser oder dergleichen mit Scheide**
Boyscout knife or the like with a sheath
Couteau de survie ou similaire avec gaine

(43) Veröffentlichungstag der Anmeldung: 21.09.1988
(73) Patentinhaber: Eickhorn, Rolf, Dipl.-Ing., D-5650 Solingen 11 (DE)
(72) Erfinder: Eickhorn, Rolf, Dipl.-Ing., D-5650 Solingen 11 (DE)
(74) Vertreter: Türk, Gille, Hrabal, Leifert

(56) Entgegenhaltungen:
- EP-A- 0 046 374
- DE-B- 1 274 466
- DE-B- 1 274 466
- US-A- 4 326 652

## Beschreibung

Die Erfindung betrifft ein Abenteuermesser oder dergleichen mit den Merkmalen des Oberbegriffes des Patentanspruches 1. Die Erfindung ist aber in gleicher Weise für Messer anwendbar, die zu Jagdzwecken oder für militärische Zwecke geeignet sind, beispielsweise für Jagdmesser oder Bajonetts bzw. Seitengewehre.

Bei Messern dieser Art besteht das Bedürfnis, die Schneide der Klinge von Zeit zu Zeit nachzuschleifen, um die Funktionsfähigkeit des Messers aufrechterhalten zu können.

Zu diesem Zweck ist es bekannt, das Abenteuermesser oder dergleichen mit einem Schleifstein auszurüsten, der in einer an bzw. auf der Schneide angebrachten Aufnahme steckt und bei Bedarf herausgenommen werden kann. Da der Schleifstein jedoch ein separates Teil ist, kann er bei oder nach Benutzung herabfallen, falsch abgelegt werden oder einfach verloren gehen, so daß nicht gewährleistet ist, daß die Schneide der Klinge des Messers bei Bedarf stets nachgeschliffen werden kann, selbst wenn keine speziellen Werkzeuge oder sonstige Hilfsmittel zur Verfügung stehen.

Hinzu kommt, daß die Benutzung eines in einem an der Scheide des Messers vorgesehenen Behältnis untergebrachten separaten Schleifsteines umständlich und umbequem ist, denn zum Schleifen muß der Schleifstein aus dem mit einer Klappe veschlossenen Behältnis herausgenommen und von Hand über die Schneide der Klinge geführt werden. Da der Schleifstein verhältnismäßig klein ist, kann er nur mit Mühe gehalten werden. Deshalb unterbleibt bei derart ausgerüsteten Abenteuermessern oder dergleichen vielfach das notwendige Nachschleifen der Klinge, so daß die Klinge oftmals trotz der vorhandenen Nachschleifmöglichkeit stumpf ist.

Bei einem bekannten Messer (DE-B-1 274 476) ist als Schleifeinrichtung auf der Außenseite der Scheide ein Schleifstein dauerhaft angeordnet. Sowohl bei den dauerhaft an der Scheide angeordneten als auch bei den zuvor beschriebenen lediglich dem Messer beigefügten Schleifsteinen kommt es dazu, daß sich in den offenen Poren dieser Schleifsteine mit der Zeit Schmutz und Fette absetzen können, welche die Poren schließen, wodurch die Schleiffähigkeit und Schleifleistung deutlich verringert werden.

Bei einem weiteren bekannten Messer (US-A-4 326 652) ist eine Schleifplatte beschrieben, die an einem Träger, durch den ein Gürtel gesteckt werden kann, befestigt ist und die aus einem material mit eingebetteten Diamanten bestehen kann. Dabei hat es sich jedoch gezeigt, daß ein Schärfen des Messers umständlich und unbequem ist, weil der Schleifstein bzw. die Schleifplatte wiederum klein ist und kein gesonderter Handgriff zum Halten der Schleifplatte vorgesehen ist, so daß zusätzlich noch eine Verletzungsgefahr auftritt.

Der Erfindung liegt die Aufgabe zugrunde, ein Abenteuermesser oder dergleichen zu schaffen, das eine preiswerte, einfach zu handhabende und zuverlässig bzw. dauerhaft wirksame Schleifeinrichtung zum Nachschleifen der Schneide der Messerklinge aufweist.

Diese Aufgabe wird bei einem Abenteuermesser oder dergleichen der eingangs genannten Gattung mit den Merkmalen des kennzeichnenden Teiles des Patentanspruches 1 gelöst. Weitere vorteilhafte Ausgestaltungen der Erfindung sind Gegenstand der Unteransprüche.

Der Benutzer des Abenteuermessers oder dergleichen kann nun die Scheide der Messerklinge schnell und effektiv nachschleifen, weil ein guter und wirksamer Kontakt zwischen Schleifmittelschicht und der nachzuschleifenden Klinge gewährleistet ist. Die Schleifmittelschicht ist an einem Ende der Scheide angebracht, so daß für den Schleifvorgang die Scheide einem Handgriff mit verhältnismäßig langem Hebelarm entspricht.

Hinzu kommt, daß die erfindungsgemäß vorzusehende Schleifmittelschicht kaum über die Oberfläche der Scheide des Abenteuermessers oder dergleichen ragt und somit bei normalem Gebrauch bzw. bei normalem Tragen des Messers nicht stört. Im Gegensatz zu einem Poren enthaltenden Schleifstein hat eine erfindungsgemäß vorzusehende Schleifmittelschicht den Vorteil, daß sie keine Poren oder ähnliche Öffnungen enthält, welche sich mit Körperfetten, Schmutz oder Verunreinigungen zu setzen können, so daß die Schleifwirkung der erfindungsgemäß vorzusehenden Schleifeinrichtung auch im rauhen Feldbetrieb, wo Schmutz- und Schlammeinwirkungen nicht zu vermeiden sind, nicht beeinträchtigt werden kann.

Desweiteren ist es auf diese Weise möglich, die Schleifeinrichtung dauerhaft mit der Scheide auf einfache und preiswerte Weise zu verbinden. Dabei ist ein absatzloser Übergang in die Oberfläche der Scheide möglich, d. h. es entstehen keine scharfen Kanten oder Übergänge, die zum Abreißen oder Abbrechen der Schleifmittelbeschichtung führen könnten.

Die Schleifmittelschicht kann erfindungsgemäß an der Innenseite der Scheide vorgesehen sein kann, weil sie dann normalerweise am Körper des Trägers des Abenteuermessers oder dergleichen anliegt und somit Umwelteinflüssen und insbesondere dem Einfluß von Schmutz wenig ausgesetzt ist.

Ein weiterer Vorteil der Erfindung liegt darin, daß als Schleifmaterial Kristalle bzw. Kristallsplitter aus Korund Saphir und/oder Diamant verwendet werden, die in einer Trägerschicht, beispielsweise aus Nickel, verankert sind. Dementsprechend sind keine Poren vorgesehen, die sich durch Fett oder sonstigen Schmutz zusetzen können.

Die Kristallsplitter bzw. Kristallkörper können zwar durch Benutzung oder aufgrund sonstiger Verschleißerscheinungen abbrechen, jedoch entstehen dabei stets neue Kanten und/oder Spitzen, die die gewünschte Schleifwirkung aufweisen. Eventuell sich zwischen die einzelnen Kristalle oder Kristallsplitter bzw. Schleifkörperteile setzende Schmutzpartikel bleiben dort nicht dauerhaft haften und stören insbesondere nicht die Schleifwirkung der Schleifkörper.

Durch die Erfindung wird ein Abenteuermesser oder ein für jagdliche oder militärische Zwecke geeignetes Messer geschaffen, das mit einer sehr einfach ausgebildeten, jedoch äußerst wirkungsvollen und dauerhaften Schleifeinrichtung ausgestattet ist, so daß die Schneide des Messers jederzeit einfach und wirkungsvoll nachgeschliffen bzw. geschärft werden kann. Zu diesem Zweck ist es lediglich erforderlich, das Messer in die eine Hand und die Scheide in die andere Hand zu nehmen und zum Schärfen die Schneide über die Schleifmittelbeschichtung zu führen. Beide Teile, nämlich Messer und Scheide, bilden einen verhältnismäßig langen Hebelarm zu den miteinander zusammenwirkenden Abschnitten, nämlich der Klinge und der Schleifmittelbeschichtung, so daß das Nachschleifen bzw. Schärfen der Schneidekraft voll und somit wirkungsvoll ausgeführt werden kann.

In der Zeichnung ist ein Ausführungsbeispiel eines erfindungsgemaß ausgestalteten Abenteuermessers oder auch Seitengewehrs dargestellt, und zwar zeigt
- Figur 1: eine Ansicht der Rückseite des Abenteuermessers, das heißt also der Seite, die am Körper getragen wird, und
- Figur 2: einen Querschnitt der Scheide des Abenteuermessers nach Linie II - II aus Figur 1, wobei die auf der Rückseite der Scheide angebrachte Schleifmittelschicht zur besseren Erkennbarkeit übertrieben groß bzw. dick dargestellt ist.

Das Abenteuermesser (1) besteht im wesentlichen aus dem eigentlichen messer (2) und einer Scheide (3), in deren innere Öffnung (4)die Klinge (5) des Messers (2) eingesteckt werden kann, während der Handgriff (6) außerhalb der Scheide (3) verbleibt und sich das Heft bei eingestecktem Messer (2) als eine Art Anschlag auf die Oberseite der Scheide (3)legt.

An der Rückseite der Scheide (3)ist am oberen Ende eine Halterung (8) angebracht, mit der die Scheide (3)beispielsweise an einen Gürtel angebracht werden kann, um das Abenteuermesser (1)am Körper eines Benutzers tragen zu können.

Am oberen Ende der Scheide (3)befindet sich auf der Rückseite derselben in einer begrenzten Zone (9)eine streifenförmige Schleifmittelschicht (10), die aus einem unmittelbar auf der Scheide angebrachten Einbettmedium (11) und in diese eingebetteten Schleifkörner (12), beispielsweise Kristalle oder Kristallsplitter, gebildet ist.

Die Schleifmittelschicht (10) ist am oberen Ende und auf der Rückseite der Scheide (3) angebracht. Will man die Schneide der Klinge (5) des Messers (2) nachschleifen oder anschärfen, nimmt man das Messer (2) am Handgriff (6) in die eine Hand und die Scheide (3) in die andere Hand, zieht das Messer (2) aus der Scheide heraus und führt die Schneide der Klinge (5) über die Schleifmittelschicht (10). Sowohl das Messer (2) als auch die Scheide (3) können bequem gehalten werden, ohne daß die Hände in den Bereich der Schleifmittelschicht (10) bzw. der anzuschärfenden Klinge (5) kommen können. Somit sind nicht nur günstige Hebelarme für ein kraftvolles Nachschleifen bzw. Anschärfen der Klinge gegeben, sondern es besteht auch keine Verletzungsgefahr, weil der Benutzer die Schleifeinrichtung nicht unmittelbar anfassen muß.

Die Schleifmittelschicht (10) enthält keine Poren oder sonstige Öffnungen, in welchen sich Schmutz oder sonstige Verunreinigungen festsetzen und dadurch die Schleifkörner unwirksam machen können. Die Schleifkörner (12) sind zweckmäßig Kristalle oder Kristallsplitter, die aus Korund, Saphir, Diamant oder Mischungen dieser Kristallarten bestehen können.

Die Schleifkörner (12) sind so im Einbettmedium (11) angeordnet, daß stets spitze und/oder scharfe Kanten der eingebetteten Kristalle aus dem Einbettmedium herausragen und somit ein insgesamt zackiges Schleifprofil bilden.

Das Einbettmedium (11) ist bei der dargestellten Ausführungsform Nickel und wurde galvanisch auf die Scheide (3) aufgetragen, so daß an den Rändern der Schleifmittelschicht (10) keine scharfen Absätze oder Kanten vorhanden sind. Vielmehr geht die Schleifmittelschicht allmählich in die Oberfläche der Scheide (3) über, wie Figur 2 zeigt.

## Patentansprüche

1. Abenteuermesser (1) oder dergleichen mit einem einen Handgriff (6) und eine Klinge (5) aufweisenden Messer, einer zur Aufnahme der in sie einzusetzenden Klinge (5) des Messers bestimmten Scheide (3) und einer dauerhaft auf die Außenseite der Schelde (3) in einer begrenzten Zone angebrachten Schleifeinrichtung (10) für die Schneide der Klinge,
**dadurch gekennzeichnet,**
daß die Schleifeinrichtung eine ein Einbettmedium (11) mit darin eingebetteten Schleifkörnern (12) aufweisende Schleifmittelschicht (10) ist, wobei das Einbettmedium (11) galvanisch auf die Scheide (3) aufgebracht ist.

2. Abenteuermesser nach Anspruch 1,
dadurch gekennzeichnet,
daß die Schleifmittelschicht (10) auf der Rückseite der Scheide (3) aufgebracht ist.

3. Abenteuermesser nach Anspruch 1 oder 2,
dadurch gekennzeichnet,
daß die Schleifmittelschicht (10) am oderen Ende der Scheide (3) aufgebracht ist.

4. Abenteuermesser nach einem der Ansprüche 1 bis 3,
dadurch gekennzeichnet,
daß das Einbettmedium (11) Nickel ist.

5. Abenteuermesser nach einem der Ansprüche 1 bis 4,
dadurch gekennzeichnet,
daß die Schleifkörner (12) Kristalle bzw. Kristallsplitter mit einer Härte von mindestens 9 nach der Mohs'schen Härteskala aufweisen.

6. Abenteuermesser nach einem der Ansprüche 1 bis 5,
dadurch gekennzeichnet,
daß die Schleifkörner (12) aus Korund, Saphir und/oder Diamant bestehen.

## Claims

1. Boyscout knife or the like comprising a handle (6) and a blade (5), a sheath for receiving blade (5) of the knife to be inserted therein and a grinding device (10) for the knife blade, said grinding device being permanently secured to a limited area on the outer surface of sheath (3),
**characterized in that**
said grinding device is a grinding layer (10) comprising an embedding medium (11) with grinding grains (12) embedded therein, said embedding medium (11) being applied by galvanisation to sheath (3).

2. Boyscout knife as defined by claim 1,
**characterized in that**
grinding layer (10) is applied to the backside of sheath (3).

3. Boyscout knife as defined by either of claims 1 or 2,
**characterized in that**
grinding layer (10) is provided at the upper end of sheath (3).

4. Boyscout knife as defined by either of claims 1 to 3,
**characterized in that**
embedding medium (11) is made of nickel.

5. Boyscout knife as defined by either of claims 1 to 4,
**characterized in that**
grinding grains (12) are crystals or crystal particles having a hardness of at least 9 on the Mohs' scale.

6. Boyscout knife as defined by either of claims 1 to 5,
**characterized in that**
grinding grains (12) are corundum, sapphire and/or diamond particles.

## Revendications

1. Couteau de survie (1) ou similaire comprenant un couteau composé d'une poignée (6), d'une lame (5) et d'une gaine (3) destinée à loger la lame (5) du couteau y inséré, et comprenant également un dispositif d'affûtage (10) pour la lame du couteau, ledit dispositif d'affûtage (10) étant fixé de manière solidaire dans une zone limitée de la surface extérieure de la gaine (3),
**caractérisé en ce que**
ledit dispositif d'affûtage est une couche abrasive (10) comprenant un produit d'encastrement (11) incluant des grains abrasifs (12), ledit produit d'encastrement (11) étant appliqué par galvanisation sur la gaine (3).

2. Couteau de survie suivant la revendication 1,
**caractérisé en ce que**
le dispositif d'affûtage (10) est disposé sur la face arrière de la gaine (3).

3. Couteau de survie suivant l'une des revendications 1 ou 2,
**caractérisé en ce que**
le dispositif d'affûtage (10) est disposé à l'extrémité avant de la gaine (3).

4. Couteau de survie suivant l'une des revendications 1 à 3,
**caractérisé en ce que**
le produit d'encastrement (11) est du nickel.

5. Couteau de survie suivant l'une des revendications 1 à 4,
**caractérisé en ce que**
les grains abrasifs (12) sont des cristaux ou des particules de cristaux ayant une dureté minimum de 9 suivant l'échelle Mohs.

6. Couteau de survie suivant l'une des revendications 1 à 5,
**caractérisé en ce que**
les grains abrasifs (12) sont de grains de corindon, de saphire et/ou de diamant.
